# FASCICULE DE BREVET EUROPEEN

(11) **EP 0 272 973 B1**
(45) Date de publication et mention de la délivrance du brevet: **12.06.1991**
(21) Numéro de dépôt: 87402781.6
(22) Date de dépôt: 08.12.1987
(51) Int. Cl.: C10G 11/18, B01J 8/32

(54) **Procédé et appareil de craquage catalytique d'une charge hydrocarbonée dans une zône réactionnelle ou circulent des particules de solides sensiblement inertes et des particules catalytiques**
Verfahren und Vorrichtung zum katalytischen Kracken von Kohlenwasserstoffeinsätzen in einer Umwandlungszone, worin inerte und katalytische Teilchen zirkulieren
Process and apparatus for the catalytic cracking of a hydrocarbonaceous food in a reaction zone in which circulate substantially inert and catalytic particles

(30) Priorité: 17.12.1986 FR 8617787
(43) Date de publication de la demande: 29.06.1988
(73) Titulaire: INSTITUT FRANCAIS DU PETROLE, 92502 Rueil-Malmaison (FR)
(72) Inventeur: Feugier, Alain, F-78630 Orgeval (FR); Martin, Gérard, F-92500 Rueil Malmaison (FR)

(56) Documents cités:
- EP-A- 0 127 285
- US-A- 3 380 911
- US-A- 4 243 514

## Description

L'invention concerne un procédé de craquage catalytique d'une charge hydrocarbonée contenant des matériaux résiduels, dans une zone réactionnelle où circulent des particules de solides de prétraitement et des particules catalytiques, l'appareil pour la mise en oeuvre du procédé et son utilisation.

La valorisation des charges lourdes, communément appelées résidus (par exemple résidu atmosphérique, résidu sous-vide, huiles désasphaltées, huiles de liquéfaction de charbon, huiles de schistes etc...), par la voie du craquage catalytique, impose au pétrolier des modifications de ses outils de raffinage et par exemple, un prétraitement consistant notamment à enlever le plus possible de matériaux résiduels comme le coke, le soufre et les métaux, poisons du catalyseur.

Lorsque la charge à traiter a des teneurs maximales en Carbone Conradson (CCR) et en métaux respectivement de 6-8 % et 20-30 ppm en poids, l'application de procédés du type FCC (Fluid Catalytic Cracking) est parfaitement envisageable. Par contre, si cette charge est plus lourde (par exemple CCR>10%) et surtout si la quantité de nickel et de vanadium atteint plusieurs centaines de ppm, le prétraitement s'avère nécessaire, compte-tenu des performances des catalyseurs actuellement disponsibles sur le marché. Plusieurs techniques de prétraitement existent, ce sont en particulier la cokéfaction retardée, la cokéfaction fluide, l'hydrotraitement, le désasphaltage, etc...

L'art antérieur est notamment illustré par les documents ci-dessous :
. le brevet EP 127.285 concerne un procédé de craquage où l'on vaporise la charge en amont d'une colonne réactionnelle par mise en contact d'un catalyseur conventionnel de craquage et l'on introduit en aval de faibles quantités d'un autre catalyseur, une zeolithe ZSM5, à plus faible température pour augmenter l'indice d'octane des essences obtenues par le catalyseur conventionnel,
. le brevet US 3 380 911 décrit un procédé de craquage d'une charge dans lequel on vaporise en partie et on convertit en partie cette charge par mise en contact avec des particules catalytiques de faible granulométrie, très actives et à température faible, à la base de la colonne réactionnelle. On vaporise ensuite et on convertit le reste de la charge, en aval, par des particules catalytiques de grande granulométrie, de faible activité et à température plus élevée,
. Enfin, il est connu dans le brevet US 4 243 514 de réaliser un prétraitement de la charge dans une enceinte réservée à cet effet, en vaporisant la charge par mélange à des particules de solides inertes préalablement chauffées. Ces particules ont des dimensions comprises entre 20 et 150 micromètres (20 - 150 x 10⁻⁶ m) et sont générées directement dans le régénérateur par pulvérisation de boues d'argile par exemple. Les microsphères obtenues se caractérisent par leur faible surface spécifique qui permet de limiter le taux de conversion à un bas niveau. Néanmoins, elles permettent de capter 95 % des métaux et sensiblement l'intégralité des asphaltènes contenus initialement dans la charge. Mais les effluents libérés constituant une charge satisfaisante de craquage catalytique en lit fluidisé (F.C.C.) doivent être refroidis avant d'être conduits vers une zone de craquage catalytique séparée et distante de celle où s'est déroulé le prétraitement, afin de minimiser les risques de craquage thermique qui ne manqueraient pas de se produire en raison des longs trajets et par conséquent d'un temps de séjour important à une température élevée. Il en résulterait alors une conversion où la formation de coke serait favorisée.

Un objet de l'invention est donc de prétraiter une charge d'hydrocarbures en la soumettant à une mise en contact avec des particules de solides préalablement chauffées, qui assurent notamment une démétallisation poussée et une élimination substantielle du coke potentiel contenu dans la charge pendant des temps de séjour qui n'entraînent sensiblement pas de craquage thermique.

Dans les procédés de craquage conventionnels où l'énergie nécessaire à la vaporisation de la charge est apportée par le catalyseur lui-même, les températures maximales admissables pour le catalyseur réchauffé sont de l'ordre de 800°C. Au-delà, on observe une désactivation accélérée du catalyseur surtout lorsque sa régénération conduit à libérer d'importantes quantités d'eau.

Un objet de l'invention est de pouvoir relever la température d'admission des particules de solides caloporteurs jusqu'à environ 1200 °C, notamment en présence de charges très asphalténiques, pour réaliser un flash thermique de la charge plus intense sans préjudice pour les particules du caloporteur qui n'ont sensiblement aucune activité catalytique.

Un autre objet de l'invention est de réduire le vieillissement du catalyseur lors de l'étape de craquage de la charge qui se trouve débarrassée de ses produits les plus lourds, de diminuer la désactivation du catalyseur et par voie de conséquence de réduire la consommation de catalyseur.

Par ailleurs, de manière générale, des rapports locaux catalyseur/huile élevés dans la zone de vaporisation dûs à une mauvaise répartition de la charge dans la zone d'injection, des températures locales de la charge vaporisée supérieures à 550-600°C en présence de catalyseur et l'existence d'hétérogénéités à l'échelle microscopique sont des facteurs induisant l'apparition de quantités de coke résiduel importantes.

Un autre objet de l'invention est donc d'assurer une répartition uniforme et homogène de la charge vaporisée dans la zone de craquage et de minimiser la formation de coke résiduel.

Un autre objet de l'invention est d'obtenir une conversion de la charge meilleure et plus sélective entraînant une augmentation de sa fraction valorisable.

En outre, lors du craquage des charges lourdes en présence du seul catalyseur, on fait apparaître trop de coke, qui une fois oxydé lors de la régénération du catalyseur, engendre une quantité d'énergie dépassant les besoins énergétiques du procédé. Un autre objet de l'invention est donc d'ajuster la quantité de coke strictement nécessaire au besoin des installations (vaporisation et craquage de la charge).

Par le terme de charge, on entend des charges classiques, c'est-à-dire des distillats présentant par exemple des points d'ébullition finaux de l'ordre de 400°C, tels que des gazoles sous vide, mais aussi des huiles hydrocarbonées plus lourdes, telles que des pétroles bruts et/ou désessenciés, et des résidus de distillation atmosphérique ou de distillation sous vide ; ces charges peuvent le cas échéant avoir reçu un traitement préalable tel que, par exemple, un hydrotraitement en présence par exemple de catalyseurs de type cobalt-molybdène ou nickel-molybdène. Les charges préférées de l'invention seront celles pouvant contenir des pourcentages élevés de matériaux asphalténiques, et pouvant généralement présenter une teneur en carbone Conradson élevée par exemple supérieure à 8 %, avantageusement comprise entre 8 et 40 %, et de préférence comprise entre 10 et 25% (voir norme ASTM Test 189-65).

Ces charges peuvent être diluées ou non par des coupes plus légères conventionnelles, pouvant comprendre des coupes d'hydrocarbures ayant déjà subi l'opération de craquage, qui sont recyclées, comme par exemple des huiles de recyclage légères ("light cycle oils", L.C.O.) ou des huiles lourdes de recyclage ("heavy cycle oils", H.C.O.). Suivant un mode préféré de l'invention, ces charges sont préchauffées dans un domaine de température compris entre 100 et 450°C avant leur traitement.

L'invention résoud les inconvénients ci-dessus, et répond aux problèmes posés en proposant un procédé de craquage catalytique d'une charge hydrocarbonée renfermant des matériaux résiduels, dans une zone réactionnelle en lit fluide ou entraîné caractérisé en ce qu'on introduit dans une première portion de la zone réactionnelle appelée zone de vaporisation ladite charge, un gaz vecteur et un premier mélange d'une majeure partie de particules de solides sensiblement inertes et d'une mineure partie de particules catalytiques distinctes des particules de solides sensiblement inertes, à une température Tʹ₂ comprise entre 650°C et 1200°C et de préférence entre 750 et 1000°C, lesdites particules de solides sensiblement inertes ayant une activité de craquage au plus égale à environ 15%, une granulométrie comprise entre 100 et 2000 micromètres (100-2000 x 10⁻⁶ m) et une masse volumique comprise entre 2000 kg/m3 et 6000 kg/m3 et lesdites particules catalytiques ayant une activité de craquage supérieure à 20%, une granulométrie comprise entre 10 et 100 micromètres (10-100x10⁻⁶ m) et une masse volumique comprise enre 600 kg/m3 et 1800 kg/m3. On fait s'écouler de préférence à co-courant dans ladite première portion de la zone réactionnelle, ledit premier mélange de particules avec la charge et le gaz vecteur, de façon à vaporiser sensiblement toute la charge et à la débarrasser d'au moins une partie des matériaux résiduels dans des conditions de craquage minimun. On introduit l'effluent total de la première portion de la zone réactionnelle dans une second portion de ladite zone, continue à ladite première portion et appelée zone de craquage, on introduit simultanément à l'entrée de ladite seconde portion, un second mélange d'une majeure partie de particules catalytiques et d'une mineure partie de particules de solides sensiblement inertes, définies ci-dessus, ledit second mélange étant introduit à une température Tʹ₁ inférieure à ladite température Tʹ₂ et comprise entre 300° C et 750° C, avantageusement entre 500°C et 750°C, et de préférence entre 500 et 650° C. On fait circuler à co-courant dans ladite zone de craquage le mélange dudit effluent total de la première portion de la zone réactionnelle avec ledit second mélange de particules, on récupère des effluents de craquage d'une part et les particules de solides et les particules catalytiques d'autre part, qui contiennent au moins en partie un résidu de craquage, on sépare les effluents de craquage des particules de solides et des particules catalytiques. On soumet lesdites particules de solides et catalytiques résultant de l'étape de séparation desdits effluents à au moins une étape de séparation des particules et à au moins une étape de régénération en lit fluidisé ou entraîné et on récupère séparément une fraction contenant la majeure partie des particules de solides et une fraction contenant la majeure partie des particules catalytiques et l'on recycle au moins en partie, lesdites particules de solides dans la zone de vaporisation et lesdites particules catalytiques dans la zone de craquage de ladite zone réactionnelle.

Les particules catalytiques sont, bien entendu, des particules de solides, mais actives. Pour les différencier des particules de solides sensiblement inertes, ou les appellera par commodité des particules catalytiques ou catalyseur. La température Tʹ₁ d'introduction des particules catalytiques est avantageusement inférieure d'au moins 10°C à la température Tʹ₂ d'introduction des particules de solides sensiblement inertes.

Le procédé selon l'invention présente l'avantage de réaliser en un temps très court la vaporisation de la charge et l'élimination des impuretés, réduisant substantiellement le craquage thermique et de ce fait la formation préférentielle de coke. Par ailleurs, la quantité de coke déposée sur des particules inertes lors de l'étape de vaporisation de la charge est moindre comparée à celle déposée sur un catalyseur conventionnel de craquage dans les mêmes conditions de température. La charge vaporisée au contact des particules de solides est rendue acceptable pour le catalyseur de craquage catalytique. Elle est en effet avantageusement débarrassée par exemple d'au moins 90 % des matériaux résiduels et on assure ainsi une plus longue durée de vie au catalyseur et une désactivation moins rapide de ses sites actifs lors de la régénération dudit catalyseur. On minimise par ailleurs le craquage catalytique et thermique dans la zone de vaporisation, ce qui évite la formation de coke et assure une meilleure conversion.

L'existence d'hétérogénéités dans la zone de vaporisation est réduite et une répartition uniforme et homogène de la charge dans la zone de vaporisation où circulent en majorité les particules de solides sensiblement inertes, est assurée, ce qui minimise la formation de coke d'origine thermique. Par ailleurs, la conversion est meilleure et plus sélective car le craquage proprement dit s'effectue en atmosphère d'hydrocarbures gazeux donneurs d'hydrogène.

Enfin les vapeurs d'hydrocarbures de la charge peuvent être mises en contact avec le catalyseur à une température plus basse que celle que l'on rencontre habituellement dans les procédés de craquage catalytique puisque ce catalyseur ne doit apporter que la chaleur absorbée par le craquage, chaleur qui représente seulement environ 10 à 20% de la chaleur de vaporisation de la charge. Cette caractéristique peut permettre de minimiser la quantité de coke résiduel et de craquage. D'autre part, la durée de vie du catalyseur s'en trouve augmentée et son niveau d'activation maintenu plus longtemps.

Selon un mode de réalisation particulier de l'invention, la zone de vaporisation (et de prétraitement) peut présenter une longueur L et un diamètre interne D tels que le rapport L/D est compris entre 2 et 30 et de préférence entre 5 et 15, ce qui facilite une répartition homogène de la charge et une vaporisation sensiblement complète de celle-ci avant qu'elle n'atteigne la zone de craquage alimentée en particules catalytiques.

La distance séparant l'introduction des deux populations de particules distinctes est fonction par conséquent du diamètre de la zone réactionnelle où s'effectue la vaporisation de la charge. Dans les conditions préférées du rapport L/D, on parvient à vaporiser sensiblement toute la charge sans craquage substantiel dans la zone de vaporisation, à déposer la quasi totalité du coke résiduel et des métaux sur les particules de solides, et à ne générer sensiblement que le minimum de coke nécessaire au fonctionnement de l'unité, selon le procédé. Les installations en sont d'autant plus simplifiées puisque les niveaux thermiques sont abaissés et leur coût d'investissement diminué.

Les particules de solides sont distinctes des particules catalytiques non seulement par leur activité, mais surtout par leur taille et leur masse volumique, ce qui favorise leur séparation par la suite.

En effet, les particules de solides de prétraitement présentent en général une surface spécifique inférieure à 50 m²/g, par exemple comprise entre 0,01 et 50 m²/g (méthode dite BET en utilisant l'absorption d'azote), préférentiellement comprise entre 0,01 et 20 m²/g et de manière encore plus préférée, comprise entre 0,01 et 10 m²/g, ce qui contribue à minimiser le craquage thermique de la charge. Elles ont une taille variant de 100 à 2000 micromètres (100 à 2000 x 10⁻⁶ m) et de préférence de 200 à 300 micromètres (200 à 300 x 10⁻⁶ m). Leur masse volumique est comprise entre 2000 et 6000 kg/m³ et de façon avantageuse entre 2500 et 5000 kg/m³. Ces microsphères ont une activité catalytique faible et sont d'un coût faible. L'activité est définie comme étant le rapport du taux de conversion obtenu en présence des particules de solides considérées, sur le taux de conversion obtenu en présence du catalyseur de référence, dans le cadre des essais standardisés M.A.T. (Norme ASTM D 3907-80). Par exemple lors des essais M.A.T., des particules de sable de surface spécifique inférieure à 1 m²/g conduisent à des taux de conversion de l'ordre de 7,3% avec une charge constituée par un résidu d'Arabian light, caractérisée par un carbone Conradson de 5,0%. Les essais ont été réalisés à 530°C avec un rapport C/O de 4,5. Ce taux de conversion est à comparer avec celui de 71% obtenu dans les mêmes conditions opératoires avec un catalyseur conventionnel à base de faujasite (zéolite Y) et de surface spécifique égale à 91 m²/g. Le taux de conversion est défini comme étant le rapport : masse (gaz + essence + coke)/masse de la charge initiale. Il est donc recommandé en raison de leur faible coût de rejeter une partie de ces particules de solides de temps en temps et de les remplacer par une même quantité plus fraîche, de façon à maintenir une teneur en métal acceptable. En effet, leur analyse montre qu'elles contiennent, en plus de minéraux, de la silice, de l'alumine et de faibles quantités d'impuretés sous forme de titane, fer et d'alcalino-terreux. Les particules de solides employées sont par exemple de la calcite, de la dolomie, du calcaire, de la bauxite, de la baryte, de la chromite, de la zircone, de la magnésie, de la perlite, de l'alumine et de la silice, toutes ces particules de solides ayant une faible surface spécifique.

Par contre, les catalyseurs sont généralement ceux utilisés et décrits dans les procédés de craquage catalytique ; on préfère souvent les catalyseurs à base de zéolites et parmi ceux-ci, ceux qui présentent une bonne stabilité thermique en présence de vapeur d'eau. Ils ont une granulométrie moyenne égale à 50 micromètres (50 x 10⁻⁶ m) qui se répartit entre 10 et 100 micromètres, avantageusement entre 30 et 70 micromètres. Leur masse spécifique est comprise entre 600 et 1800 kg/m³ et du façon préférée entre 800 et 1600 kg/m³.

La séparation et la régénération de l'ensemble des particules peuvent se réaliser dans des enceintes différentes ou dans une même enceinte. Les teneurs relatives en particules des différents types dans la zone réactionnelle vont être fonction des débits massiques de particules introduites dans la zone de vaporisation et dans la zone de craquage.

Généralement, le rapport du débit massique de particule introduites dans la zone de vaporisation sur le débit massique de particules introduites dans la zone de craquage est compris entre 1 et 100, avantageusement entre 1 et 10 et de préférence avantageusement entre 1 et 1,5. Le pourcentage massique de particules catalytiques présentes dans le premier mélange et entraînées avec les particules de solides lors des étapes de séparation et/ou régénération, qui arrivent dans la zone de vaporisation est par exemple compris entre 0,2 et 10%, avantageusement entre 1 et 5%, de sorte que l'on ne réalise sensiblement pas de craquage.

Dans le second mélange comprenant la majeure partie des particules catalytiques introduites dans la zone de craquage, on va retrouver notamment une partie des particules de solides inertes très fines résultant de l'attrition des particules de solides inertes et donc la proportion des particules inertes présentes dans le second mélange est nécessairement fonction du rapport des débits du premier et du second mélange. Par exemple, la proportion de particules inertes dans le second mélange sera d'autant plus élevée que le rapport du débit massique du premier mélange sur le débit massique du second mélange sera important.

Le pourcentage massique des particules inertes dans le second mélange introduit dans la zone de craquage est compris entre 1 et 40% et avantageusement entre environ 2 et 10%, le reste à 100% correspondant bien évidemment aux particules catalytiques.

Compte tenu des valeurs avantageuses et préférées ci-dessus, les particules de solides inertes dans la zone de craquage proprement dite peuvent représenter de 45 à 94,4 % poids et avantageusement de 45 à 75 % poids du mélange résultant correspondant à l'effluent total quittant la zone de vaporisation et au second mélange de particules tandis que les particules catalytiques peuvent représenter de 4,6 à 55 % poids du mélange résultant et de préférence de 25 à 55 % poids.

Suivant un premier mode de réalisation du procédé particulièrement avantageux, notamment en ingéniérie (voir figure 1 ci-après) on peut effectuer la régénération des particules de solides inertes et catalytiques dans une même zone, sensiblement en même temps que l'étape de séparation des deux types de particules. Cette étape de régénération peut généralement s'effectuer en présence d'oxygène ou d'un gaz comprenant de l'oxygène moléculaire à une température T₂ comprise entre 650 °C et 1200 °C et à une vitesse de fluidisation comprise entre 0,1 m/s et 2 m/s. Dans ces conditions de régénération, on peut provoquer la combustion d'au moins 90 % des matériaux résiduels présents sur les particules de solides et d'au moins par exemple 70 % de résidus de craquage et de matériaux résiduels qui se sont fixés sur les particules catalytiques.

On peut selon un autre mode de réalisation de l'invention, soumettre la fraction enrichie en particules catalytiques à une seconde régénération à une température T₁ comprise entre 500 et 750°C dans une seconde zone de régénération en communication avec la première zone, au moyen d'un gaz comprenant de l'oxygène moléculaire, la température T₁ étant inférieure à la température T₂, avantageusement d'au moins 10°C. Cette seconde régénération permet de parfaire la régénération des particules catalytiques puisque au moins 90% des matériaux résiduels et/ou des résidus de craquage sont oxydés.

Suivant un second mode de réalisation du procédé (voir figure 2 ci-après), on peut effectuer l'étape de séparation des deux types de particules dans une enceinte puis l'étape de régénération des particules dans deux enceintes distinctes, l'une réservée à la régénération des particules de solides aux conditions de température T₂ et de vitesse de fluidisation exprimées ci-dessus, l'autre réservée à la régénération des particules catalytiques aux conditions de température T₁ et de vitesse exprimées ci-dessus.

Des moyens de pulvérisation ou d'atomisation peuvent introduire la charge à une vitesse de préférence comprise entre 10 et 100 m/s. Généralement le courant de gaz vecteur est adapté à engendrer une vitesse de particules d'environ 2 à 10 m/s et on laisse généralement en contact entre environ 400 °C et 650 °C la charge et les particules de solides pendant un temps de séjour de la charge dans la zone de vaporisation compris entre 0,01 s et 2 s environ.

L'invention concerne aussi un appareil de craquage catalytique pour la mise en oeuvre du procédé (voir fig. 1), il comporte :
- un réacteur (1) qui est une conduite de forme allongée tubulaire et sensiblement verticale, comprenant une zone de vaporisation la de longueur L et de diamètre interne D tels que le rapport L/D est compris entre 2 et 30 et une zone de craquage 1b continue à ladite zone de vaporisation, ladite zone de vaporisation comportant à sa partie supérieure au moins un étranglement (2) interposé entre des moyens d'entrée (4) de particules de solides et des moyens d'entrée (6) de particules catalytiques définis ci-dessous,
- des moyens d'entrée (3) d'une charge liquide ou gazeuse connectés à l'extrémité dudit réacteur dans la zone de vaporisation (1a) et contenant des moyens de pulvérisation ou d'atomisation de ladite charge dans ledit réacteur, qui confèrent à la charge un écoulement de haut en bas, ou de bas en haut dans le réacteur,
- des moyens d'entrée (4) de particules en majeure partie de solides, connectés à ladite extrémité du réacteur, dans la zone de vaporisation (1a) et conférant à ces particules de solides un mouvement d'écoulement dirigé de haut en bas ou de bas en haut dans le réacteur,
- des moyens d'entrée (6) de particules en majeure partie catalytiques dans la zone de craquage (1b) dudit réacteur 1, connectés audit réacteur 1 en aval des moyens d'entrée (4) des particules en majeure partie de solides, lesdits moyens d'entrée (6) étant adaptés à réaliser un écoulement desdites particules en majeure partie catalytiques dans la direction de l'écoulement des particules de solides et de la charge,
- des moyens de séparation par strippage (8, 9, 10) de l'effluent réactionnel de craquage et des particules de solides et catalytiques reliés audit réacteur, à l'extrémité opposée à celle où sont connectés lesdits moyens d'entrée (3) de la charge,
- des moyens de sortie (22) de l'effluent réactionnel reliés auxdits moyens de séparation (8, 9, 10),
- des moyens de transport (12) des particules de solides et catalytiques, soit vers au moins un moyen de séparation et de régénération (13a) des particules de solides et des particules catalytiques puis vers au moins une enceinte de stockage (13b) des particules catalytiques au moins en partie régénérées soit vers au moins un moyen de séparation (26 fig.2) des particules de solides des particules catalytiques puis vers au moins un moyen de régénération des particules de solides (30 fig.2) et au moins un moyen de régénération des particules catalytiques (28 fig.2),
- soit des moyens de séparation gaz-particules et sortie des fumées (14,21) reliés au moyen de régénération (13a),
   soit des moyens de séparation gaz-particules et sortie des fumées (fig.2, 34 et 36, 35 et 37) reliés respectivement audit moyen de régénération des particules catalytiques (28 fig.2) et audit moyen de régénération de particules de solides (30, fig.2).
- des moyens de recyclage (7, 23, 46) des particules en majeure partie catalytiques au moins en partie vers lesdits moyens d'entrée (6), lesdits moyens de recyclage (23) étant reliés soit à l'enceinte de stockage (13b) soit au moyen de régénération (28), et
- des moyens de recyclage (5,16,45) des particules en majeure partie de solides au moins en partie vers lesdits moyens d'entrée (4), les moyens de recyclage (16) étant reliés soit au premier régénérateur (13a), soit audit moyen de régénération (30).

L'appareillage est de ce fait très compact et présente l'avantage de cumuler dans une seule enceinte deux fonctions, une de vaporisation et de prétraitement, l'autre de craquage, et donc de réaliser des économies d'ingéniérie.

L'invention sera mieux comprise, au vu de la figure 1 présentée ci-dessous représentant schématiquement un mode particulier de réalisation de l'appareil avec une zone réactionnelle ascendante, à l'extrémité inférieure de laquelle est introduite la charge et au vu de la figure 2 illustrant une zone de séparation et deux zones de régénération distinctes des deux types de particules.

Selon la figure 1, la zone réactionnelle ou réacteur 1 est une conduite tubulaire allongée et sensiblement verticale. Elle comporte une partie basse ou zone de vaporisation 1a et une partie haute ou zone de craquage catalytique 1b continue à la zone de vaporisation. La charge à craquer, qui peut être chauffée préalablement entre 100 et 450°C, est apportée par au moins une ligne 3.

Des moyens de pulvérisation connus, tels que ceux décrits dans le brevet US n^{o} 4.331.533 introduisent la charge à la partie inférieure de la zone de vaporisation, de préférence au-dessus de l'arrivée des particules de solides (4), à une vitesse par exemple d'environ 100 m/s.

La charge est mise en contact avec ces particules comprenant en majorité des particules de solides inertes (par exemple au moins 95 %), qui peuvent être, à titre d'exemple illustratif de la zircone de granulométrie moyenne comprise entre 200 et 300 micromètres et de masse volumique comprise entre 2000 et 6000 kg/m³ et d'activité égale à environ 10 %, et qui sont introduites grâce à la ligne 16 par les moyens d'entrée 4 à un débit contrôlé par la vanne 5 et à une vitesse par exemple d'environ 3 m/s à une température Tʹ₂ comprise entre 650°C et 1200°C, par exemple à 800°C. Les particules de solides et la charge s'écoulent dans la zone de vaporisation 1a.

L'injection 60 de vapeur et d'hydrocarbures légers de 1 à 5 atomes de carbone comme gaz vecteur des particules de solides permet de diluer les vapeurs obtenues, réduisant ainsi les réactions de condensation et surtout d'opérer la vaporisation en atmosphère hydrogénante entraînant ainsi une augmentation de la fraction valorisable de la charge, donc une meilleure conversion, d'autant plus que la présence de dispositifs particuliers (siphons fluidisés 45, 46, 47) isole les différentes atmosphères de l'appareillage général.

Les vapeurs formées dans la zone de vaporisation 1a du réacteur 1 quittent cette zone 1a après un temps de séjour de 0,5 s. environ et sont mises en contact dans la zone de craquage 1b continue à la zone de vaporisation 1a avec des particules en majorité catalytiques (par exemple au moins 80 %), de granulométrie comprise par exemple entre 30 et 70 micromètres et de masse volumique variant par exemple entre 900 et 1400 kg/m³. Une ligne 23 amène ces particules par des moyens d'entrée 6 à la base de la zone de craquage 1b, c'est-à-dire à la partie supérieure de la zone de vaporisation, à une vitesse par exemple d'environ 1,5 m/s et à une température Tʹ₁ < Tʹ₂ comprise avantageusement entre 500°C et 750°C, par exemple à 650°C. Le débit de catalyseur est contrôlé par la vanne 7. Un échangeur de chaleur (non représenté sur la figure) peut être aménagé sur la ligne 23 en amont de la vanne 7 pour refroidir les particules catalytiques en provenance de la zone de stockage 13 b. La température de la zone de vaporisation est généralement comprise entre 400°C et 600°C, par exemple entre 450 et 600°C alors que la température de la zone de craquage est comprise par exemple entre 450 et 600°C.

Au moins un étranglement 2 avantageusement situé dans la partie supérieure de la zone de vaporisation entre les moyens d'entrée des particules 4 et 6 crée localement de grandes vitesse, ce qui limite la chute de catalyseur dans la partie 1a. Ces grandes vitesses ont également pour objet de créer une turbulence importante au niveau de la mise en contact des vapeurs d'hydrocarbures avec le catalyseur et assurer ainsi un mélange intime des deux phases.

La zone de vaporisation 1 a, de longueur L est définie de la partie inférieur de la zone 1a jusqu'au col de l'étranglement 2 situé entre le convergent de la zone 1a au dessous du col et le divergent de la zone 1 b au dessus du col. C'est principalement au niveau du convergent et du col que les particules inertes sont accélérées.

De bons résultats ont pu être observés avec un angle d'ouverture du convergent compris entre 5 et 50 degrés, de préférence entre 5 et 20 degrés, avec un angle d'ouverture du divergent compris entre 20 et 180 degrés. Le rapport du diamètre du col au diamètre de la zone de vaporisation est généralement compris entre 0,25 et 1 et de préférence entre 0,6 et 0,8. On a observé qu'avec ces valeurs préférées, on obtenait un pleurage au travers du col compris entre 0,1 et 2 % du débit total de catalyseur injecté dans la zone de craquage.

La zone de vaporisation 1a définie par sa distance L et son diamètre D est telle que le rapport L/D est compris entre 2 et 30 et de façon avantageuse, compris entre 5 et 15. Dans la zone de craquage 1b du réacteur 1 circule l'effluent comprenant les particules de solides chargées au moins en partie des matériaux résiduels, la charge vaporisée et les particules catalytiques. Le temps de séjour de la charge dans la zone de vaporisation n'excède généralement pas 1000 ms et reste préférentiellement inférieur à 500 ms alors que le temps de séjour de la charge vaporisée dans la zone de craquage 1b est d'environ 0,01 seconde à environ 2 secondes et préférentiellement d'environ 0,2 s à 1 seconde. A la sortie du réacteur, dans une enceinte 9 constituant un moyen de séparation par strippage des hydrocarbures adsorbés sur le catalyseur, grâce à de la vapeur apportée par une ligne 11, un séparateur balistique 8 assure une première séparation des effluents gazeux et des particules.

Les effluents de craquage quittent l'enceinte 9 par une conduite 22 après être passés dans au moins un cyclone 10, tandis que le mélange de particules est envoyé vers le premier régénérateur 13a par la ligne de transport 12 dont une vanne 48 assure le contrôle du débit.

Les particules de solides inertes et le catalyseur arrivent dans l'enceinte 13a où sont réalisés simultanément la séparation des deux populations de particules, en fonction de leur taille et de leur masse, la régénération du catalyseur ainsi que l'oxydation du coke déposé sur les particules de solides inertes. Cette enceinte 13a comprend au moins deux compartiments 50 adaptés à créer des niveaux thermiques différents et dont le dernier assure le stockage des particules inertes. Le compartimentage est réalisé au moyen de parois par exemple de plaques en réfractaire 15 posées de manière sensiblement perpendiculaire sur la base de l'enceinte. Les particules de solides s'écoulent ainsi en cascade depuis le compartiment alimenté par la ligne 12 équipée d'une vanne 48 et d'un siphon fluidisé 47 jusqu'au compartiment où sont extraites les particules de solides inertes par une ligne 16 munie d'une vanne 5 et d'un siphon fluidisé 48 qui assure le transfert des particules de solides inertes dans la zone de vaporisation 1a du réacteur. Un compresseur 17 fournit du gaz comburant (air par exemple) par une ligne 20a à au moins un diffuseur 19 du régénérateur 13a. Dans chaque compartiment, on n'introduit qu'une partie de l'air nécessaire à l'oxydation complète du coke déposé sur les particules inertes et à la régénération du catalyseur. De cette façon, la température des particules de solides inertes monte par palier jusqu'au point d'extraction (extrémité de la ligne 16 dans l'enceinte 13a). Les conditions de fonctionnement (c'est-à-dire principalement la vitesse de fluidisation) sont réglées de façon à avoir un entraînement substantial du catalyseur dans les premiers compartiments afin d'éviter tout séjour du catalyseur à haute température, ce qui nuirait à son activité et accélérerait son vieillissement. Le profil de température dans le régénérateur est réglé de telle façon que la température moyenne du catalyseur entraîné soit sensiblement proche de la température de réinjection dans la zone de craquage 1b. Un second compartimentage peut être réalisé avec des parois 15a par exemple des plaques suspendues au plafond de l'enceinte 13a et plongeant dans chaque compartiment fluidisé 50 et permet d'isoler les atmosphères gazeuses surmontant chacun des compartiments définis par les parois 15a, évitant ainsi un mélange des particules de catalyseur entraînées au-dessus de chacun des compartiments. Ce compartimentage permet en outre de récupérer d'une part des effluents de régénération combustibles au-dessus des compartiments opérant à basse température et en défaut d'oxygène ou d'air, et des effluents de régénération non combustibles au-dessus du ou des compartiments opérant à haute température où se réalise l'extraction des particules de solides inertes. On évite également les problèmes que pose la post-combustion de l'oxyde de carbone dans l'espace surmontant les lits de particules puisqu'on peut séparer une zone réductrice (compartiment(s) 50 à basse température) d'une zone oxydante (compartiment (s) 50 à haute température). Les effluents de régénération passent par les cyclones 14 et sont évacués par la ligne 21.

Les particules de catalyseur captées par au moins un cyclone 14 placé dans chacun des espaces défini par les parois 15a sont dirigées vers une enceinte de stockage 13-b opérant en lit fluidisé et alimentant la zone de craquage 1b équipée d'une vanne 7 et d'un siphon fluidisé 46 par l'intermédiaire de la ligne 23. Cette enceinte 13b peut comporter également, suivant un autre mode de réalisation, des moyens de régénération supplémentaires si la régénération s'est avérée insuffisante au niveau de l'enceinte 13a. Par ailleurs pour renforcer l'écart entre les températures Tʹ₁ et Tʹ₂ des deux populations de particules, on peut envisager un préchauffage de l'air de combustion (gaz comburant) des compartiments chauds de l'enceinte 13a par passage de cet air dans le lit de catalyseur. Selon ce mode de réalisation particulier, l'air froid peut être introduit au moyen du diffuseur 24 généralement situé à la base de l'enceinte 13b et alimenté par une ligne 20b reliée au compresseur 17, peut se réchauffer en traversant le lit fluidisé contenu dans l'enceinte 13-b, peut être débarrassé des particules entraînées par les cyclones 25 et peut enfin être introduit dans le ou les compartiments "chauds" de l'enceinte 13a par les diffuseurs 19.

Suivant un autre mode de réalisation, on peut renforcer la différence de température dans les deux régénérateurs par tout autre moyen, notamment par l'implantation d'au moins une surface d'échange, de type connu et non représenté sur la figure, dans le régénérateur de particules catalytiques.

Selon un autre mode de fonctionnement du procédé représenté schématiquement par la figure 2, on peut envisager d'opérer la séparation des deux populations de particules dans une première étape, et ensuite de façon indépendante, la régénération du catalyseur et l'oxydation du coke déposé sur les particules de solides inertes dans une seconde étape.

Le mélange de catalyseur et de particules de solides inertes arrive par la ligne 12 dans une enceinte 26 où est réalisée la séparation des deux populations de particules en lit fluidisé. Cette séparation peut s'effectuer par entraînement du catalyseur au-dessus du lit fluidisé, par ségrégation au sein même du lit fluidisé ou par combinaison des deux processus. La figure 2 représente par exemple un dispositif schématique de séparation par entraînement. Les grains de catalyseur entraînés sont captés par au moins un cyclone 27 et dirigés vers le régénérateur 28 par la ligne 29 tandis que les fumées sont évacuées par la ligne 27a. Les particules de solides inertes qui constituent le lit fluidisé, sont dirigées vers le régénérateur 30 par la ligne 31. L'enceinte de séparation 26 peut être compartimentée comme l'enceinte 13a décrite précédemment de façon à améliorer d'un compartiment à l'autre la séparation des deux populations de particules. Elle est alimentée avec de la vapeur ou des fumées issues de l'un ou l'autre des régénérateurs 28 ou 30. Ces régénérateurs 28 et 30 sont alimentés en air ou en gaz contenant de l'oxygène par les lignes 32 et 33 respectivement. Les fumées produites par la régénération quittent les deux enceintes 28 et 30 par les lignes 34 et 35 après avoir été dépoussiérées par les cyclones 36 et 37.

Les particules de solides inertes sont réchauffées à un niveau thermique supérieur à celui du catalyseur car leur contenu en coke est plus important puisqu'elles ont fixé la quasi totalité du coke potentiel contenu dans la charge. Pour accentuer l'écart de température entre les deux populations, on peut par exemple procéder à un préchauffage de l'air du régénérateur 30 par passage de cet air dans le régénérateur 28 au travers du lit fluidisé comme cela a déjà été décrit précédemment. Le catalyseur et les particules de solides inertes retournent ensuite dans le réacteur 1 par les lignes 23 et 16 équipées respectivement des vannes de réglage des débits de particules 7 et 5 et de siphons fluidisés 46 et 45.

Pour entretenir la fluidisation aussi bien des particules de solides que du catalyseur, au moins une arrivée de vapeur de fluidisation peut être introduite sur les diverses lignes, par exemple l'injection 54 sur la ligne 12, l'injection 52 sur la ligne 23 et l'injection 53 sur la ligne 16.

L'invention a été illustrée par la figure 1 représentant un mode de réalisation particulier avec un réacteur ascendant mais il est possible de réaliser un réacteur où la circulation des types de particules et de la charge est descendante.

## Revendications

1. Procédé de craquage catalytique d'une charge hydrocarbonée présentant une valeur de carbone Conradson élevée et renfermant des matériaux résiduels dans une zone réactionnelle en lit fluide dans laquelle on introduit à des températures différentes T'₂ et T'₁ deux types de particules de granulométrie différente à deux niveaux différents de la zone réactionnelle, caractérisé en ce qu'on introduit dans une première portion de la zone réactionnelle appelée zone de vaporisation, ladite charge, un gaz vecteur et un premier mélange d'une majeure partie de particules de solides sensiblement inertes et d'une mineure partie de particules catalytiques distinctes des particules de solides sensiblement inertes, à une température T'₂ comprise entre 650°C et 1200°C, lesdites particules de solides sensiblement inertes ayant une surface spécifique inférieure à 50m²/g, une activité de craquage au plus égale à environ 15%, une granulométrie comprise entre 100 et 2000 micromètres (100-2000 x 10⁻⁶m) et une masse volumique comprise prise entre 2000kg/m³ et 6000kg/m³ et lesdites particules catalytiques ayant une activité de craquage supérieure à 20%, une granulométrie comprise entre 10 et 100 micromètres (10-100 x 10⁻⁶m) et une masse volumique comprise entre 600kg/m³ et 1800kg/m³, on fait s'écouler dans ladite première portion de la zone réactionnelle ledit premier mélange de particules avec la charge et le gaz vecteur, de façon à vaporiser sensiblement toute la charge et à la débarrasser d'au moins une partie des matériaux résiduels dans des conditions de craquage minimum, on introduit l'effluent total de la première portion de la zone réactionnelle dans une seconde portion de ladite zone, continue à ladite première portion et appelée zone de craquage, on introduit simultanément à l'entrée de ladite seconde portion un second mélange d'une majeure partie de particules catalytiques et d'une mineure partie de particules de solides sensiblement inertes définies ci-dessus, ledit second mélange étant introduit à une température T'₁ inférieure à ladite température T'₂ et comprise entre 300 et 750°C, on fait circuler à co-courant dans ladite zone de craquage le mélange dudit effluent total de la première portion de la zone réactionnelle avec ledit second mélange de particules, on récupère des effluents de craquage d'une part et les particules de solides et les particules catalytiques d'autre part, qui contiennent au moins en partie un résidu de craquage, on sépare les particules de solides et les particules catalytiques des effluents de craquage, on récupére lesdits effluents, on soumet lesdites particules de solides et catalytiques résultant de l'étape de séparation desdits effluents à au moins une étape de séparation de particules et à au moins une étape de régénération en lit fluidisé, on récupère séparément une fraction contenant la majeure partie des particules de solides et une fraction contenant la majeure partie des particules catalytiques et l'on recycle au moins en partie, lesdites particules de solides sensiblement inertes dans la zone de vaporisation et lesdites particules catalytiques dans la zone de craquage de ladite zone réactionnelle.

2. Procédé selon la revendication 1 dans lequel la charge et la majeure partie des particules de solides sont introduites à la base de la zone de vaporisation.

3. Procédé selon l'une des revendications 1 à 2, dans lequel les particules de solides sont choisies dans le groupe formé par la calcite, la dolomie, le calcaire, la bauxite, la baryte, la chromite, la magnésie, la perlite, l'alumine et la silice de faible surface spécifique.

4. Procédé selon l'une des revendications 1 à 3, dans lequel la zone de vaporisation présente une longueur L et un diamètre interne D tels que le rapport L/D est compris entre 2 et 30.

5. Procédé selon l'une des revendications 1 à 4 dans lequel on augmente la vitesse des particules dudit premier mélange dans la partie supérieure de ladite zone de vaporisation.

6. Procédé selon l'une des revendications 1 à 5 dans lequel on introduit ledit premier mélange de particules dans la zone de vaporisation et ledit second mélange de particules dans la zone de craquage dans des conditions de rapport de débit massique et de pourcentage massique telles que la proportion desdites particules catalytiques dans la zone de craquage représente environ de 4,6 à 55% en poids du mélange total ainsi constitué et avantageusement de 25 à 55 % en poids.

7. Appareil de craquage catalytique comportant en combinaison (fig.1):
- un réacteur (1) qui est une conduite de forme allongée tubulaire et sensiblement verticale comprenant une zone de vaporisation (1a) de longueur L et de diamètre interne D tels que le rapport L/D est compris entre 2 et 30 et une zone de craquage (1b) continue à ladite zone de vaporisation, ladite zone de vaporisation comportant à sa partie supérieure au moins un étranglement (2) interposé entre des moyens d'entrée (4) de particules de solides et des moyens d'entrée (6) de particules catalytiques définis ci-dessous,
- des moyens d'entrée (3) d'une charge liquide ou gazeuse connectés à l'extrémité dudit réacteur dans la zone de vaporisation (1a) et contenant des moyens de pulvérisation de ladite charge dans ledit réacteur, qui confèrent à la charge un écoulement de haut en bas, ou de bas en haut dans le réacteur,
- des moyens d'entrée (4) de particules de solides, dans la zone de vaporisation (1a), connectés à ladite extrémité du réacteur et conférant à ces particules de solides un mouvement d'écoulement dirigé de haut en bas ou de bas en haut dans le réacteur,
- des moyens d'entrée (6) de particules en majeure partie catalytiques (1) dans la zone de craquage (1b), connectés audit réacteur (1) en aval des moyens d'entrée (4) des particules en majeure partie de solides, lesdits moyens d'entrée (6) étant adaptés à réaliser un écoulement desdites particules en majeure partie catalytiques dans la direction de l'écoulement des particules de solides et de la charge,
- des moyens de séparation par strippage (8, 9, 10) de l'effluent réactionnel de craquage d'une part et des particules de solides et catalytiques d'autre part, reliés audit réacteur (1) à l'extrémité opposée à celle où sont connectés lesdits moyens d'entrée (3) de la charge,
- des moyens de sortie (22) de l'effluent réactionnel reliés auxdits moyens de séparation (8, 9, 10),
- des moyens de transport (12) des particules de solides et catalytiques, soit vers au moins un moyen de séparation et de régénération (13a) des particules de solides et des particules catalytiques puis vers au moins une enceinte de stockage (13b) des particules catalytiques au moins en partie régénérées, soit vers au moins un moyen de séparation (26 fig.2) des particules de solides des particules catalytiques puis vers au moins un moyen de régénération des particules de solides (30 fig. 2) et au moins un moyen de régénération des particules catalytiques (28 fig.2),
- soit des moyens de séparation gaz-particules et sortie des fumées (14,21) reliés au moyen de régénération (13a), soit des moyens de séparation gaz-particules et sortie des fumées (fig.2, 34, 35, 36 et 37) reliés respectivement audit moyen de régénération des particules catalytiques (28 fig. 2) et audit moyen de régénération de particules de solides (30, fig.2),
- des moyens de recyclage (7, 23, 46) des particules en majeure partie catalytiques au moins en partie vers lesdits moyens d'entrée (6), lesdits moyens de recyclage étant reliés soit à l'enceinte de stockage (13b), soit au moyen de régénération (28) et
- des moyens de recyclage (5, 16, 45) des particules en majeure partie de solides au moins en partie vers lesdits moyens d'entrée (4), les moyens de recyclage étant reliés soit au régénérateur (13a), soit au moyen de régénération (30).

8. Appareil selon la revendication 7 dans lequel l'étranglement comprend un convergent dont l'angle d'ouverture est de 5 à 50 degrés, un col dont le diamètre par rapport à celui de la zone de vaporisation est de 0,25 à 1 et un divergent dont l'angle d'ouverture est de 20 à 180 degrés.

9. Appareil selon l'une des revendications 7 et 8 dans lequel la zone de vaporisation présente un rapport L/D compris entre 5 et 15.

10. Appareil selon la revendication 8 dans lequel le convergent a un angle d'ouverture de 5 à 20 degrés et le rapport du diamètre du col à celui de la zone de vaporisation est de 0,6 à 0,8.

11. Appareil selon l'une des revendications 7 à 10 dans lequel l'enceinte de stockage (13b) comporte des moyens de régénération comprenant au moins à la base de ladite enceinte au moins un moyen d'alimentation (24) en gaz comburant.

12. Appareil selon l'une des revendications 7 à 11 dans lequel l'enceinte de stockage (13b) comporte des moyens de cyclonage (25) du gaz comburant avant son passage dans un second moyen d'alimentation (19).

13. Appareil selon l'une des revendications 7 à 12 dans lequel le moyen de régénération (13a) comprend au moins deux compartiments et au moins un moyen de réglage de la vitesse de fluidisation dans lesdits compartiments.

14. Appareil selon l'une des revendications 7 à 13 dans lequel le réacteur (1) est ascendant.

## Claims

1. Process for the catalytic cracking of a hydrocarbon charge having a high Conradson carbon value and containing residual materials in a reaction zone in a fluid bed in which two types of particles of different grain size are introduced at different temperatures T'₂ and T'₁ and at two different levels in the reaction zone, characterized that said charge, a vector gas and a first mixture of a major part of substantially inert solid particles and a minor part of catalytic particles distinct from the substantially inert solid particles are introduced in a first portion of the reaction zone called vaporization zone, at a temperature T'2 between 650°C and 1200°, said substantially inert solid particles having a specific surface lower that 50m²/g, a cracking activity at most equal to about 15%, a grain size between 100 and 2000 micrometers (100-2000 x 10⁻⁶m) and a mass per unit volume between 2000kg/m³ and 6000kg/m³ and said catalytic particles having a cracking activity greater than 20%, a grain size between 10 and 100 micrometers (10-100 x 10⁻⁶m) and a mass per unit volume between 600kg/m³ and 1800 kg/m³, the first mixture of particles with the charge and the vector gas is caused to flow in said first portion of the reaction zone so as to vaporize substantially all of the charge and to free it of at least a part of the residual materials under minimum cracking conditions, the total effluent from the first portion of the reaction zone is introduced into a second portion of said zone, continuous with the first portion and called cracking zone, and at the same time, at the input of said second portion, is introduced a second mixture of a major part of catalytic particles and a minor part of substantially inert solid particles, defined above, said second mixture being introduced at a temperature T'₁ lower than said temperature T'₂ and between 300°C and 750°C, the mixture of said total effluent from the first portion of the reaction zone with said second particle mixture is caused to flow co-current wise in said cracking zone, cracking effluents are recovered, on the one hand, and the solid particles and the catalytic particles, on the other, which contain a cracking residue at least partially, and the cracking effluents are separated from the solid particles and the catalytic particles, said effluents are recovered, said solid and catalytic particles resulting from the step for separating said effluents are subjected to at least a step for separating the particles and to at least a regeneration step in a fluidized bed and a fraction containing the major part of the solid particles and a fraction containing the major part of the catalytic particles are recovered separately and said substantially inert solid particles are at least partially recycled in the vaporization zone and said catalytic particles in the cracking zone of said reaction zone.

2. The process as claimed in claim 1, wherein the charge and the major part of the solid particles are introduced at the base of the vaporization zone.

3. The process as claimed in one of claims 1 to 2, wherein the solid particles are chosen from the group formed by calcite, dolomite, limestone, bauxite, baryta, chromite, magnesia, perlite, alumina and silica of low specific surface.

4. The process as claimed in one of claims 1 to 3, wherein the vaporization zone has a length L and an internal diameter D such that the ratio L/D is between 2 and 30.

5. The process as claimed in one of claims 1 to 4, wherein the speed of the particles of the first mixture is increased in the upper part of said vaporization zone.

6. The process as claimed in one of claims 1 to 5, wherein said first particle mixture is introduced into the vaporization zone and said second particle mixture into the cracking zone under ratio conditions of the mass flow rate and the mass percentage such that the proportion of said catalytic particles in the cracking zone represents about 4.6 to 55% by weight of the total mixture thus formed and advantageously from 25 to 55% by weight.

7. A catalytic cracking apparatus for implementing the process as claimed in claim 1 comprising (Fig. 1) :
- a reactor which is an elongate tubular and substantially vertical pipe comprising a vaporization zone(1a)of length L and internal diameter D such that the ratio L/D is between 2 and 30 and a cracking zone 1b continuing said vaporization zone, said vaporization zone comprising at least one restriction (2) interposed between inlet means (4) for solid particles and inlet means (6) for catalytic particles defined below,
- inlet means (3) for a liquid or gas charge connected to the end of said reactor in the vaporization zone (1a) and containing means for pulverizing or atomizing said charge in said reactor, which confer on the charge a top to bottom or bottom to top flow in the reactor,
- inlet means (4) for particles, solids for the major part, connected to said end of the reactor, in the vaporizaton zone (1a) and conferring on these solid particles a top to bottom or bottom to top directed flow in the reactor,
- inlet means (6) for particles, catalytic for the major part, in the cracking zone of said reactor, (1) connected to said reactor (1) downstream of the means for admitting the mainly solid particles, said inlet means (6) being adapted for causing a flow of said mainly catalytic particles in the direction of the flow of the solid particles and of the charge,
- means (8, 9, 10) for separating by stripping the cracking reaction effluent and the solid and catalytic particles by stripping, connected to said reactor at the end opposite that where said means are connected for admitting the charge,
- means (22) for discharging the reaction effluent connected to separation means,
- means (12) transporting the solid and catalytic particles either to a means (13a) for separating and regenerating the solid and the catalytic particles then to at least to one enclosure (13b) for storing the catalytic particles at least partially regenerated or to a means (26 fig. 2) for separating the solid particles from the catalytic particles then to at least a means (30 fig. 2) for regenerating the solid particles and at least a means for regenerating the catalytic particles, (28 fig. 2)
- either gas-particle separation and fume discharge means (14, 21) connected to said regeneration means (13a), or gas-particle separation and fume discharge means (Fig. 2, 34, and 36, 35 and 37) connected respectively to said means (28, Fig. 2) for regenerating the catalytic particles and to said means (30 Fig. 2) for regenerating the solid particles,
- means (7, 23, 46) for recycling the mainly catalytic particles at least (23) partially to said inlet means for catalytic particles said recycling means being connected either to the storage enclosure (13b) or to the regeneration means (28) and
- means (5, 16, 45) for recycling the mainly solid particles at least partially to said inlet means (4) for solid particles, the recycling (16) means being connected either to the first regenerator (13a) or to said regeneration means (30).

8. The apparatus as claimed in claim 7 wherein the restriction comprises an opening angle of a convergent portion comprised between 5 and 50 degrees, a ratio of the diameter of a neck to the diameter of the vaporization zone comprised between 0,25 and 1 and an opening angle of a divergent portion comprised between 20 and 180 degrees.

9. The apparatus as claimed in one of the claims 7 to 8 wherein the vaporization zone ratio L/D is between and 15.

10. The apparatus as claimed in claim 8 wherein the opening angle of the convergent portion is between 5 to 20 degrees and the ratio of the neck diameter to the vaporization zone diameter is between 0.6 to 0.8.

11. The apparatus as claimed in one of claims 7 to 10, wherein said storage enclosure (13b) comprises regeneration means including at least at the base of said enclosure at least one combustive gas supply means (24).

12. The apparatus as claimed in one of claims 7 to 11, wherein said storage enclosure (13b) comprises a means (25) for cycloning the combustive gas before it passes through a second supply means (19).

13. The apparatus as claimed in one of claims 7 to 12, wherein the regeneration means 13a comprise at least two compartments and at least one means for adjusting the fluidization speed in said compartments.

14. The apparatus as claimed in one of claims 7 to 13, wherein said reactor (1) is ascendant.

## Patentansprüche

1. Verfahren zum katalytischen Kracken einer kohlenwasserstoffhaltigen Charge, die einen hohen Wert an Conradsonschen Kohlenstoff aufweist und Rückstände enthält, in einer als Flüßigbett ausgestaltete Reaktionszone, in welcher bei unterschiedlichen Temperaturen T'₂ und T'₁ , zwei Arten von Partikel unterschiedlicher Korngröße eingeleitet werden an zwei unterschiedlichen Höhen der Reaktionszone,
dadurch gekennzeichnet,
daß die genannte Charge, ein Trägergas und eine erste Mischung bestehend aus einem Hauptanteil fester, fast inerter Partikel und einem Geringanteil an katalytischen Partikeln, andere als die festen, fast inerten Partikel, bei einer Temperatur T '₂ zwischen 650 und 1200 °C, wobei die festen, fast inerten Partikel eine spezifische Oberfläche unter 50 m ²/g , eine Krackungsaktivität höchstens gleich etwa 15 %, eine Korngröße zwischen 100 und 2000 Mikrometern (100 - 2000 x 10⁻⁶m) und eine volumetrische Masse zwischen 2000 kg/m³ und 6000 kg/m³ aufweisen und wobei die katalytischen Partikeln eine Krackungsaktivität höher 20 %, eine Korngröße zwischen 10 und 100 Mikrometern (10-100 x 10⁻⁶ m) und eine volumetrische Masse zwischen 600 kg/m³ und 1800 kg/m³ aufweisen, in einem ersten Teil der Reaktionszone, die sogenannte Verdampfungszone, eingeleitet werden, wobei die Fließbewegung der ersten Mischung von Partikeln mit der Charge und dem Trägergas im ersten Teil der Reaktionszone dergestalt durchgeführt wird, daß die Charge fast vollständig verdampft und von mindestens einem Teil der Rückstände befreit wird unter minimalen Krackungsbedingungen, das Gesamteffluent des ersten Teils der Reaktionszone in einen anschließenden, zweiten Teil der genannten Zone, die sogenannte Krackungszone, eingeleitet wird, wobei gleichzeitig am Zugang des zweiten Teils eine zweite Mischung, bestehend aus einem Hauptanteil katalytischer Partikel und einem Geringanteil an festen, fast inerten Partikeln, wie oben definiert, eingeleitet werden, wobei die zweite Mischung eine Temperatur T'₁ unter der Temperatur T '₂ aufweist und zwischen 300 und 750 °C liegt, die Zirkulation der Mischung des Gesamteffluents des ersten Teils der Reaktionszone mit der zweiten Partikelmischung in der Krackungszone im Gleichstrom durchgeführt wird, wobei einerseits die Krackungseffluents gewonnen werden und andererseits die Feststoffpartikel und katalytischen Partikel, welche mindestens teilweise Krackungsrückstände enthalten, die Festoffpartikel und die katalytischen Partikel werden von den Krackungseffluents getrennt, die Effluents werden gewonnen, die Feststoffpartikel und die katalytischen Partikel, entstanden bei der Abtrennung der Effluents werden mindestens einer Trennstufe und mindestens einer Regenerationsstufe im Flüßigbett unterzogen, eine Fraktion enthaltend in ihrem Hauptanteil Feststoffpartikel , wird von einer Fraktion enthaltend in ihrem Hauptanteil katalytische Partikel getrennt und somit zurückgewonnen und mindestens teilweise zurückgeführt, wobei die festen, fast inerten Partikeln der Verdampfungszone und die katalytischen Partikel der Krackungszone der Reaktionszone zugeführt werden.

2. Verfahren nach Anspruch 1,
dadurch gekennzeichnet,
daß die Charge und der Hauptanteil der Feststoffpartikeln im unterem Teil der Verdampfungszone eingeleitet werden.

3. Verfahren nach einem der Ansprüche 1 bis 2,
dadurch gekennzeichnet,
daß die Feststoffpartikeln aus der Gruppe des Kalkspats, Dolomits, Kalksteins, Bauxits, Baryts, Chromeisenerzes, der Magnesia, des Perlits, der Tonerde und der Kieselguhr mit kleiner spezifischer Oberfläche ausgewählt werden.

4. Verfahren nach einem der Ansprüche 1 bis 3,
dadurch gekennzeichnet,
daß die Verdampfungszone eine Länge L und einen Innendurchmesser D aufweist, wobei das Verhältnis L/D zwischen 2 und 30 liegt.

5. Verfahren nach einem der Ansprüche 1 bis 4,
dadurch gekennzeichnet,
daß die Geschwindigkeit der Partikel der ersten Mischung in dem oberen Teil der Verdampfungszone erhöht wird.

6. Verfahren nach einem der Ansprüche 1 bis 5,
dadurch gekennzeichnet,
daß die erste Partikelmischung in die Verdampfungszone und die zweite Partikelmischung in die Krackungszone eingeleitet wird, in einem Verhältnis des Massendurchflusses zu dem Massenprozentsatz welches gestattet, daß der Anteil an katalytischen Partikeln in der Krackungszone etwa 4,6 bis 55 Gew.-% der dargestellten Gesamtmischung und vorteilhaft 25 bis 55 Gew.-% bildet.

7. Vorrichtung zur Durchführung katalytischen krackens, in Kombination bestehend :
- aus einem Reaktor (1), der eine verlängerte rohrförmige, fast vertikale Leitung darstellt, eine Verdampfungszone (1a) aufweist, von einer Länge L und mit einem Innendurchmesser D, wobei das Verhältnis L/D zwischen 2 und 30 liegt, eine an die Verdampfungszone anschließende Krackungszone (16) aufweist, wobei die Verdampfungszone am oberen Teil mindestens durch eine Verengung (2) gekennzeichnet ist, eingefügt zwischen der Zuleitungsvorrichtung (4) der Feststoffpartikel und der Zuleitungsvorrichtung (6) der katalytischen Partikeln, die nachstehend definiert werden,
- aus einer Zuleitungsvorrichtung (3) für eine flüssige oder gasförmige Charge, angeordnet am Reaktorende in der Verdampfungszone (1a) und mit einer für die Charge im Reaktor notwendige Pulverisationsvorrichtung ausgestattet, welche der Charge eine Fließbewegung von oben nach unten oder von unten nach oben im Reaktor gestattet,
- aus einer Zuleitunsvorrichtung (4) für Feststoffpartikel in der Verdampfungszone (1a), angeordnet am Reaktorende, welche den Feststoffpartikeln eine Fließbewegung von oben nach unten oder von unten nach oben im Reaktor gestattet,
- aus einer Zuleitungsvorrichtung (6), in der Krackungszone (1b), für Partikeln deren Hauptanteil katalytische Partikel sind, wobei die Zuleitungsvorrichtung (6) in einer Abwärtsrichtung zu der Zuleitungsvorrichtung (4) für die Partikel, mit einem Hauptanteil bestehend aus Feststoffpartikeln, angeordnet ist und eine Fließbewegung der Partikel mit einem Hauptanteil bestehend aus katalytischen Partikeln, in die Fließrichtung der Feststoffpartikel und der Charge gestattet,
- aus einer Trennvorrichtung durch Ausstrippen (8,9,10), zum Abtrennen des aus dem Kracken resultierenden Effluents, von den Feststoffpartikeln einerseits und von den katalytischen Partikeln andererseits, wobei diese am der Anordnung der Zuleitungsvorrichtung (3) gegenüberliegenden Ende des Reaktors (1) angeordnet ist,
- aus einer Ableitungsvorrichtung (22) zum Ableiten der aus dem Kracken resultierenden Effluents, angeordnet an der Trennvorrichtung (8,9,10),
- aus einer Transportvorrichtung (12) zum Ableiten von Feststoffpartikeln und katalytischen Partikeln, bestehend entweder aus mindestens einer Trennvorrichtung und Regenerationsvorrichtung (13a), für Feststoffpartikel und katalytische Partikel und anschließend aus mindestens einem Speicherbehälter (13b) für katalytische Partikeln mindestens teilweise regeneriert, oder aus mindestens einer Trennvorrichtung (26, Fig. 2) zum Abtrennen der Feststoffpartikel von katalytischen Partikeln und anschließend mindestens einer Regenerationsvorrichtung für Feststoffpartikel (30, Fig.2) und mindestens einer Regenerationsvorrichtung für katalytischen Partikeln (28, Fig. 2),
- oder aus einer Abtrennvorrichtung Gas-Partikeln mit einer Gas-Austrittsvorrichtung (14, 21), angeordnet an der Regenerationsvorrichtung (13a), oder einer Trennvorrichtung Gas-Partikeln mit einem Gas-Austrittsvorrichtung (Fig.2, 34,35,36 und 37) , jeweils angeordnet an der Regenerationsvorrichtung der katalytischen Partikel (28, Fig. 2) und an der Regenerationsvorrichtung der Feststoffpartikel (30, Fig. 2),
- aus einer Rückgewinnungsvorrichtung (7,23,46) der Partikel mit einem Hauptanteil bestehend aus katalytischen Partikeln, mindestens teilweise auf die Zuleitungsvorrichtung (6) gerichtet, wobei die Rückgewinnungsvorrichtung entweder an dem Speicherbehälter (13b) angeordnet oder an der Regenerationsvorrichtung (28) ist und
- aus ein Rückgewinnungsvorrichtung (5,16,45) der Partikel, mit einem Feststoff-Hauptanteil , mindestens teilweise auf die Zuleitungsvorrichtung (4) gerichtet, wobei die Rückgewinnungsvorrichtung entweder am Regenerator (13a) oder an der Regenerationsvorrichtung (30) angeordnet ist.

8. Vorrichtung nach Anspruch 7,
dadurch gekennzeichnet,
daß die Verengung eine Konvergenz mit einem Öffnungswinkel zwischen 5 und 50 Grad aufweist, einen Hals dessen Durchmesser im Verhältnis zu dem der Verdampfungszone zwischen 0,25 bis 1 liegt und eine Divergenz zeigt,deren Öffnungswinkel 20 bis 180 Grad beträgt.

9. Vorrichtung nach einem der Ansprüche 7 und 8,
dadurch gekennzeichnet,
daß die Verdampfungszone ein Verhältnis L/D zwischen 5 und 15 aufweist.

10. Vorrichtung nach Anspruch 8,
dadurch gekennzeichnet,
daß die Konvergenz einen Öffnungswinkel von 5 bis 20 Grad hat und das Verhältnis des Halsdurchmessers zu dem der Verdampferzone 0,6 bis 0,8 beträgt.

11. Vorrichtung nach einem der Ansprüche 7 bis 10,
dadurch gekennzeichnet,
daß der Einspeisungsbehälter (13b) eine Regenerationsvorrichtung aufweist, beinhaltend mindestens an der Basis des Behälters (13b) mindestens eine Speisungsvorrichtung (24) mit einem Verbrennung bewirkenden Gas.

12. Vorrichtung nach einem der Ansprüche 7 bis 11,
dadurch gekennzeichnet,
daß der Einspeisungsbehälter (13b) einen Zyklon (25) des Verbrennung bewirkenden Gases aufweist mit einem Durchlaß welcher in einer zweiten Einspeisungsvorrichtung (19) angeordnet ist.

13. Vorrichtung nach einem der Ansprüche 7 bis 12,
dadurch gekennzeichnet,
daß die Regenerationsvorrichtung (13a) mindestens zwei Kammern und mindestens eine Steuerungsvorrichtung zur Steuerung der Wirbelstromgeschwindigkeit in den Kammern aufweist.

14. Vorrichtung nach einem der Ansprüche 7 bis 13,
dadurch gekennzeichnet,
daß der Reaktor (1) aufsteigend ist.
